# EUROPÄISCHE PATENTSCHRIFT

(11) **EP 0 122 629 B1**
(45) Veröffentlichungstag und Bekanntmachung des Hinweises auf die Patenterteilung: **15.04.1987**
(21) Anmeldenummer: 84104260.9
(22) Anmeldetag: 14.04.1984
(51) Int. Cl.: A47H 5/032

(54) **Elektrische Antriebsvorrichtung für Vorhänge, Gardinen oder dergleichen**
Electrical driving-device for blinds, curtains or the like
Dispositif de commande électrique pour stores, rideaux ou similaires

(30) Priorität: 15.04.1983 DE 3313706
(43) Veröffentlichungstag der Anmeldung: 24.10.1984
(73) Patentinhaber: Gross, Hans, Dipl.-Ing., D-7000 Stuttgart 40 (DE)
(72) Erfinder: Gross, Hans, Dipl.-Ing., D-7000 Stuttgart 40 (DE)
(74) Vertreter: KOHLER SCHMID + PARTNER

## Beschreibung

Die Erfindung betrifft eine elektrische Antriebsvorrichtung für Vorhänge, Gardinen oder dergleichen, mit einem Antriebsmotor, der mit einer Seilrolle in Antriebsverbindung steht, die zum Eingriff mit einer Schnur zum Auf- und Zuziehen des Vorhangs ausgebildet ist, und mit einer Einrichtung zum automatischen Abschalten des Antriebsmotors in mindestens einer Endstellung des Vorhangs, wobei die Abschalteinrichtung mindestens einen in die Antriebsvorrichtung eingebauten Endschalter aufweist, der den Lauf des Antriebsmotors beendet, wenn ein an der Schnur angeordnetes Anschlagmittel an einem zugeordneten Anschlag zur Anlage kommt.

Bei einer derartigen, aus der US-A-2 798 194 bekannten Vorrichtung befindet sich der Endschalter im Inneren eines Gehäuses, in dem auch der Antriebsmotor mit seinem Gehäuse angeordnet ist, außerhalb des Antriebsmotorgehäuses in . der Nähe der mit der Welle des Antriebsmotors drehfest verbundenen Seilrolle, weil das an der Schnur angeordnete Anschlagmittel mit dem Schaltglied dieses Endschalters zusammenwirken muß.

Durch die DE-A-2 051 059 ist eine elektrische Antriebsvorrichtung für Schnurzüge von Vorhängen, insbesondere von Fenstervorhängen bekannt, bei der eine im Inneren eines Gehäuses drehbar gelagerte, als Scheibe ausgebildete Steuerwelle vorhanden ist, die einen abstehenden Vorsprung aufweist, der mit dem Schaltglied des Endschalters zusammenwirkt. Diese Vorrichtung erfordert bei geeigneter Wahl der Kraft einer Feder kein wesentlich erhöhtes Drehmoment zum Abschalten. Bei der bekannten Vorrichtung befindet sich der Endschalter und die Drehachse der als Scheibe ausgebildeten Steuerwelle, die mit einem Stirnzahnrad eines Untersetzungsgetriebes achsgleich angeordnet ist, in erheblichem seitlichen Abstand von der Drehachse der Motorwelle.

Der Erfindung liegt die Aufgabe zugrunde, eine Antriebsvorrichtung der eingangs geschilderten Art zu schaffen, bei der der Endschalter an eine aus konstruktiven Gründen geeignete Stelle der Antriebsvorrichtung gelegt werden kann, die sich relativ weit von dem Anschlagmittel entfernt befinden kann.

Diese Aufgabe wird bei einer elektrischen Antriebsvorrichtung der eingangs beschriebenen Art dadurch gelöst, daß die Antriebsvorrichtung eine innerhalb einer Bohrung der Motorwelle verlaufende drehbar gelagerte Steuerwelle aufweist, die einen radial abstehenden Vorsprung aufweist, der mit dem Schaltglied des Endschalters zusammenwirkt, der im Bereich desjenigen Endes der Steuerwelle angeordnet ist, das auf der dem Anschlag abgewandten Seite des Motors liegt.

Ein Vorteil der Erfindung liegt darin, daß zum Abschalten kein wesentlich erhöhtes Drehmoment des Motors erforderlich ist. Weiter ist von Vorteil, daß die elektrischen Zuleitungen zum Endschalter ohne Schwierigkeiten parallel mit der elektrischen Zuleitung zum Motor verlegt werden können.

Bei einer Ausführungsform der Erfindung ist eine Feder zum Rückstellen der Steuerwelle in eine Stellung, in der der Endschalter nicht betätigt ist, vorgesehen. Dies kann aus elektrischen Gründen zweckmäßig sein. Zum Abschalten des Antriebsmotors genügt ein einmaliges kurzes Betätigen des Endschalters.

Bei einer Ausführungsform der Erfindung ist die Steuerwelle im wesentlichen gleichachsig oder parallelachsig mit der Seilrolle und weist einen der Seilrolle dicht benachbarten radial abstehenden Arm als Anschlag auf, derart, daß beim Lauf des Antriebsmotors ein an der Schnur angebrachtes Anschlagmittel an dem Arm zur Anlage kommt und die Steuerwelle verdreht. Dabei kann sich gemäß Ausführungsformen der Erfindung der radial abstehende Arm auf derjenigen Seite der Seilrolle befinden, die zum Antriebsmotor weist, oder aber auf der anderen Seite der Seilrolle. Im letztgenannten Fall reicht die Steuerwelle durch eine zentrische Aussparung der Seilrolle hindurch.

Bei einer Ausführungsform der Erfindung ist in einem Rollengehäuse mindestens ein in seiner Längsrichtung verschiebbar gelagerter Anschlag angeordnet, eine Anschlagfläche des Anschlages ragt aus dem Rollengehäuse heraus, und der Anschlag bewirkt mit seinem der Anschlagfläche abgewandten Endbereich die Betätigung des Armes. Dadurch wird auf besonders einfache Weise erreicht, daß der im Inneren des Gehäuses angeordnete Endschalter sicher betätigt wird, ohne daß es erforderlich ist, daß das an der Schnur angeordnete Anschlagmittel oder Anschlagelement ins Innere des Gehäuses einlaufen können muß. Gemäß Ausführungsformen der Erfindung kann der Anschlag so ausgebildet sein, daß die Schnur durch diesen hindurchführbar ist.

Bei einer Ausführungsform der Erfindung ist vorgesehen, daß die Steuerwelle zum Verankern an einem Teil einer Vorhangschiene ausgebildet ist, derart, daß der Antriebsmotor gegenüber der Steuerwelle begrenzt verdrehbar ist. Wenn das an der Schnur der Gardine angeordnete Anschlagmittel an dem Anschlag zur Anlage kommt, so bewirkt der weiterhin laufende Antriebsmotor, daß sich der Stator des Antriebsmotors etwas verschwenkt, wodurch dann der Endschalter, der relativ zum Stator unbeweglich ist, sich relativ zu dem ihm benachbarten Ende der unbeweglichen Steuerwelle verdreht, so daß der Endschlater betätigt wird. Diese Ausführungsform ist besonders vorteilhaft, wenn Vorhangschienen mit äußerst geringer Höhe verwendet werden, so daß es Schwierigkeiten bereiten würde, die Anordnung so zu treffen, daß das auf der Schnur angeordnete Anschlagmittel in die Antriebsvorrichtung einlaufen kann, um die Steuerwelle zu verschwenken.

Eine weitere Ausführungsform ist im abhängigen Patentanspruch 7 angegeben.

Anschließend wird anhand der Zeichnung ein Ausführungsbeispiel der Erfindung beschrieben. Es zeigen :
Figur 1 einen Längsschnitt, teilweise abgebrochen, durch eine Antriebsvorrichtung für Vorhänge,
Figur 2 eine Ansicht auf die Vorrichtung nach Fig. 1 von links,
Figur 3 eine der Fig. 2 entsprechende Ansicht, jedoch bei abgenommenem Deckel,
Figur 4 eine Ansicht entsprechend der Linie IV-IV auf die Endschalter,
Figur 5 eine Ansicht, teilweise abgebrochen, in Richtung des Pfeils V in Fig. 3.

Die Vorrichtung weist einen durch ein Motorgehäuse allseits umgebenen Elektromotor 2 als Antriebsmotor auf, und links (in der Ansicht der Fig. 1) von diesem sind ein erstes Rollengehäuse 4 und ein zweites Rollengehäuse 6 angeordnet, die im wesentlichen ein Gehäuse für eine Seilrolle 8 bilden, die rechts vom Motor 2 angeordneten Teile der Vorrichtung sind durch eine Kappe 10 abgedeckt, die eine Durchführung 12 aufweist, durch die hindurch ein elektrisches Kabel 14 ins Innere der Kappe 10 eintritt, das die elektrischen Zuleitungen zum Elektromotor 2 und zu später noch erläuterten Endschaltern enthält.

Der innenliegende Rotor 16 des Elektromotors 2 treibt eine Hohlwelle 18 an, die drehfest mit der Seilrolle 8 verbunden ist, wobei die drehfeste Verbindung durch eine Nut-Feder-Verbindung bewirkt ist. Wenn die in Fig. 1 gezeigte Vorrichtung zum Antrieb einer Gardine oder eines Vorhanges montiert ist, so läuft die Längsrichtung der Motorwelle 18 lotrecht, und die Seilrolle 8 befindet sich etwa in Höhe der die Gardine führenden Vorhangleiste.

Das zweite Rollengehäuse 6 weist einen zum Eingriff in herkömmliche Vorhangschiene bestimmten Vorsprung 20 auf, der dazu dient, die Vorrichtung in einer definierten Lage relativ zur Vorhangschiene zu montieren. Die feste Verankerung an der Vorhangschiene wird durch eine Aussparung 22 im Bereich der Vorsprünge 20 erleichtert. Weitere Aussparungen 24, die an nach außen ragenden Vorsprüngen der Rollengehäuse 4 und 6 vorgesehen sind, sollen eine Verkleidung der Antriebsvorrichtung durch Stoffbahnen erleichtern.

Die Seilrolle 8 ist auf ihren dem Motor 2 zugewandten Seite durch einen Seeger-Ring 26 abgestützt, der in eine Nut der Motorwelle 18 eingreift, und auf der anderen Seite ist die Seilrolle 8 durch zwei Scheiben 30 und 32 gehalten, von denen die letztgenannte Scheibe 32 an einem aus Flachmaterial gebildeten Hebel 36 anliegt.

Der Hebel 36 ist an einer durch eine Bohrung der Motorwelle 18 hindurchgeführten Steuerwelle 38 drehfest aufgesteckt und durch einen Federring 40 gesichert. An dem anderen, in Fig. 1 nach rechts weisenden Ende der Steuerwelle 38 ist ein Betätigungselement 44 drehfest verbunden und durch einen Federring 46 gegen Abrutschen gesichert.

In Fig.3, in der die Seilrolle 8 teilweise abgebrochen dargestellt ist, ist die in die Vorrichtung eingezogene Schnur 48 dargestellt.

In der Darstellung der Fig. ist zur Vereinfachung die Kappe 10 nicht dargestellt. Fig.4 zeigt zwei Endschalter 50 und 52, die an dem in Fig. 1 rechten Lagerschild 54 des Elektromotors 2 befestigt sind, und zwar unter Verwendung geeigneter Abstandselemente in dem aus Fig. 1 für den Endschalter 52 ersichtlichen Abstand. Das Betätigungselement 44 weist einen in Fig. 1 nach oben gerichteten kurzen Arm 56 auf, an dem sich ein parallel zur Steuerwelle 38 verlaufender Fortsatz 58 anschließt. Der Endbereich des Fortsatzes 58 liegt genau zwischen den beiden Schaltgliedem 60 der Endschalter 50 und 52. Wird die Steuerwelle 38 geringfügig verdreht, so betätigt der Fortsatz 58 je nach Drehrichtung den Endschalter 50 oder den Endschalter 52. Das Betätigungselement 44 weist dem Arm 56 diametral gegenüberliegend einen weiteren Arm 62 größerer Länge auf, der ebenfalls radial zur Steuerwelle 38 verläuft. der Arm 62 trägt an seinem freien Ende eine im wesentlichen quer zur Längsrichtung der Steuerwelle 38 verlaufenden Querstab 64, und die beiden Enden des Querstabes 64 befinden sich in der Nähe der freien Enden einer U-förmig gebogenen Blattfeder 66, die an dem Lagerschild 54 verankert ist. Die Blattfeder 66 sorgt dafür, daß der Fortsatz 58 normalerweise nicht mit den Schattgliedern 60 der Endschalter 50 und 52 in Eingriff ist.

Im Rollengehäuse 4, 6 sind noch zwei mit dem Hebel 36 zusammenwirkende Betätigungsteile 67 in der Darstellung der Figuren 1 bis 5 von unten nach oben verschiebbar gelagert. Die Betätigungsteile 67 weisen einen aus dem Rollengehäuse 4, 6 herausragendem rohrförmigen Abschnitt 68 auf, dessen lichter Durchmesser so groß ist, da die Schnur 48, die durch den rohrförmigen Abschnitt 68 hindurchgeführt ist, nahezu ohne Reibung hindurchgeht, daß jedoch ein an der Schnur 48 befestigtes Anschlagelement 69, insbesondere ein Vorläufer, der mittels einer schraube an der Schnur festgehalten ist, nicht hindurch passt. Im Inneren des Rollengehäuses 4, 6 ist an der dem rohrförmigen Abschnitt 68 abgewandten Seite der Betätigungsteile ein leistenartiger Vorsprung 70 angeordnet, der in der darstellung der Fig. 5 aus der senkrecht zur Zeichenebene verlaufenden Längsmittelebene des Rohrabschnittes 68 seitlich so weit heraus gerückt ist, daß er einen kleinen Abstand von der Seilrolle 8 aufweist und mit seinem Ende 71 normalerweise vom Hebel 36 einen Abstand aufweist, wie dies Fig. 3 zeigt. Die Verbindung zwischen dem leistenartigen Vorsprung 70 und dem rohrförmigen Abschnitt 68 wird durch ein Mittelstück 72 mit quadratischem Außenquerschnitt hergestellt. Hierdurch wird eine Sicherung dagegen geschaffen, daß sich die Betätigungsteile 67 um ihre Längsachse, die der Richtung der durch sie hindurchlaufenden Schnur entspricht, verdrehen können.

Wenn sich in der Darstellung der Fig.3 die Seilrolle 8 im Gegenuhrzeigersinn dreht, so kommt, je nach dem Ort, an dem das Anschlagelement 69 an der Schnur befestigt ist, dieses Anschlagelement 69 an der Anschlagfläche 73 des in Fig. 3 rechten Betätigungsteils 67 zur Anlage und verschiebt das Betätigungsteil 67 in der Fig. 3 nach oben, so daß es schließlich an dem Hebel 36 zur Anlage kommt und diesen und damit auch die Steuerwelle 38 im Gegenuhrzeigersinn verdreht, durch die wiederum der Vorsprung 58 verschwenkt wird und dadurch der Endschalter 50 betätigt wird. Sobald der Motor abgeschaltet ist, bringt die Blattfeder 66 den Querstab 64 wieder in die in Fig. 4 sichtbare Stellung. Wenn sich das Betätigungsteil 67 in einer durch das Gehäuse 4, 6 begrenzten, am weitesten nach außen, in Fig. 3 also nach unten verschobenen Stellung befindet, so ist der Abstand zwischen dem Ende 71 und dem Hebel 36 so groß, daß dann, wenn das andere Betätigungsteil 67 durch das Anschlagelement 69 verschoben wird, der Drehwinkel des Hebels 36 ausreichend groß zur Betätigung des Endschalters 51 bzw. 52 ist. Ein in Fig. nicht eingezeichnetes, am linken Trum der Schnur 48 angeordenetes Anschlagelement kommt beim Lauf der Seilrolle 8 im Uhrzeigersinn an dem in Fig. 3 linken Betätigungsteil 67 zur Anlage und bewirkt dann das Ansprechen des Endschalters 52.

Zum Einfädeln der Schnur kann das Rollengehäuseteil 4 nach Lösen von Schrauben abgenommen werden, und es kann, falls erforderlich, nach dem Lösen des Federrings 40 auch die Seilrolle 8 herausgezogen werden, um die Schnur leichter einlegen zu können.

Innerhalb des rechten Teils der Kappe 10 ist in Fig. 1 noch ein Kondensator sichtbar, der zum Betrieb des Elektromotors 2 benötigt wird. Die Anschlüsse 53 der Endschalter 50, 52 sind mit dem Kabel 14 verbunden. Die einzelnen Bauteile der in Fig. 1 gezeigten Vorrichtung sind mittels langer Schrauben miteinander verspannt.

Die in Fig. 1 mit waagerecht verlaufender Motorachse dargestellte Vorrichtung ist im eingebauten Zustand im allgemeinen so angeordnet, daß die Motorachse lotrecht verläuft.

## Patentansprüche

1. Elektrische Antriebsvorrichtung für Vorhänge, Gardinen oder dergleichen, mit einem Antriebsmotor (2), der mit einer Seilrolle (8) in Antriebsverbindung steht, die zum Eingriff mit einer Schnur (48) zum Auf- und Zuziehen des Vorhanges ausgebildet ist, und mit einer Einrichtung zum automatischen Abschalten des Antriebsmotors (2) in mindestens einer Endstellung des Vorhanges, wobei die Abschalteinrichtung. mindestens einen in die Antriebsvorrichtung eingebauten Endschalter (50, 52) aufweist, der den Lauf des Antriebsmotors (2) beendet, wenn ein an der Schnur (48) angeordnetes Anschlagmittel an einem zugeordneten Anschlag (36. 67) zur Anlage kommt, dadurch gekennzeichnet, daß die Antriebsvorrichtung eine innerhalb einer Bohrung der Motorwelle (18) verlaufende drehbar gelagerte Steuerwelle (38) aufweist, die einen radial abstehenden Vorsprung (58) aufweist, der mit dem Schaltglied (60) des Endschalters (50, 52) zusammenwirkt, der im Bereich desjenigen Endes der Steuerwelle angeordnet ist. das auf der dem Anschlag abgewandten Seite des Antriebsmotors (2) liegt.

2. Elektrische Antriebsvorrichtung nach Anspruch 1, dadurch gekennzeichnet, daß eine Feder (66) zum Rückstellen der Steuerwelle (38) in eine den Endschalter (50, 52) nicht betätigende Stellung vorgesehen ist.

3. Elektrische Antriebsvorrichtung nach einem der Ansprüche 1 oder 2, dadurch gekennzeichnet, daß die Steuerwelle (38) im wesentlichen gleichachsig oder parallelachsig mit der Seilrolle (8) ist und einen der Seilrolle dicht benachbarten radial abstehenden Arm als Anschlag (36) aufweist, derart, daß beim Lauf des Antriebsmotors (2) ein an der Schnur (48) angebrachtes Anschlagmittel an dem Arm (36) zur Anlage kommt und die Steuerwelle (38) verdreht.

4. Elektrische Antriebsvorrichtung nach einem der Ansprüche 1 bis 3, dadurch gekennzeichnet, daß in einem Rollengehäuse (4, 6) mindestens ein in seiner Längsrichtung verschiebbar gelagerter Anschlag (67) angeordnet ist, daß eine Anschlagfläche (73) des Anschlages (67) aus dem Rollengehäuse herausragt, und daß der Anschlag (67) mit seinem der Anschlagfläche abgewandten Endbereich (71) die Betätigung des Armes (36) bewirkt.

5. Elektrische Antriebsvorrichtung nach Anspruch 4, dadurch gekennzeichnet, daß die Schnur (48) durch den Anschlag (67) hindurchführbar ist.

6. Elektrische Antriebsvorrichtung nach Anspruch 1, dadurch gekennzeichnet, daß die Steuerwelle (38) zum Verankern an einem Teil einer Vorhangschiene ausgebildet ist, derart, daß der Motor (2) gegenüber der Steuerwelle (38) begrenzt verdrehbar ist.

7. Elektrische Antriebsvorrichtung nach einem der Ansprüche 1 bis 6, dadurch gekennzeichnet, daß auf einen Endbereich einer vom Motor (2) angetriebenen Welle (18) eine Seilrolle (8) drehfest aufschiebbar ist.

## Claims

1. Electrical drive apparatus for curtains, hangings or the like, with a drive motor (2) which is in drive connection with a pulley (8) which is arranged to engage with a cord (48) for opening and closing the curtain, and having a device for automatically cutting off the drive motor (2) at at least one end position of the curtain, wherein the cutting off device has at least one limit switch (50, 52) built into the drive device which terminates the running of the drive motor (2) when a stop means arranged on the cord (48) comes to lie against a respective stop (56, 57) characterised in that the drive device has a rotatably mounted control shaft (38) running in a bore of the motor shaft (18) and having a radially extending projection (58) which cooperates with the switching member (60) of the limit switch (50, 52), which is arranged in the region of that end of the control shaft which lies on the side of the drive motor (2) remote from the stop.

2. Electrical drive apparatus according to claim 1, characterised in that a spring (66) is provided to return the control shaft (38) into a position not actuating one of the limit switches (50, 52).

3. Electrical drive apparatus according to one of claims 1 or 2, characterised in that the control shaft (38) is essentially co-axial or has a parallel axis to the pulley (8) and has a radially extending arm closely adjacent the pulley as stop (36) in such fashion, that on running of the drive motor (2) a stop means attached to the cord (48) comes to lie against the arm (36) and turns the control shaft (38).

4. Electrical drive apparatus according to one of claims 1 to 3, characterised in that in a pulley housing (4, 6) there is arranged at least one stop (67) mounted displaceably in its longitudinal direction, that one stop surface (73) of the stop (67) projects from the pulley housing and that the stop (67) with its end region (71) remote from the stop surface effects the actuation of arm (36).

5. Electrical drive apparatus according to claim 4, characterised in that the cord (48) may be guided through the stop (67).

6. Electrical drive apparatus according to claim 1, characterised in that the control shaft (38) is constructed for anchoring to a part of a curtain rail in such a fashion that the motor (2) is turnable in limited fashion relative to the control shaft (38).

7. Electrical drive apparatus according to one of claims 1 to 6, characterised in that a pulley (8) can be slid in non-rotatable fashion on to an end region of a shaft (18) driven by the motor (2).

## Revendications

1. Dispositif d'entraînement électrique pour tentures, rideaux ou analogues, avec un moteur d'entraînement (2), qui se trouve en liaison d'entraînement avec une poulie (8) qui est conçue pour l'engagement avec un cordon (48) pour ouvrir et fermer le rideau, et avec un dispositif pour couper automatiquement le moteur d'entraînement (2) en au moins une position de fin de course du rideau, le dispositif de coupure présentant au moins un interrupteur de fin de course (50, 52) monté dans le dispositif d'entraînement, qui arrête la marche du moteur d'entraînement (2) lorsqu'un moyen de butée agencé sur le cordon (48) vient rencontrer une butée associée (36, 67), caractérisé en ce que le dispositif d'entraînement présente un arbre de commande (38) supporté à rotation s'étendant à l'intérieur d'un alésage de l'arbre de moteur (18) et présentant une saillie radiale (58), qui coopère avec l'organe de commande (60) de l'interrupteur de fin de course (50, 52), qui est agencé au voisinage de l'extrémité de l'arbre de commande qui se situe sur le côté du moteur (2) opposé à la butée.

2. Dispositif d'entraînement électrique suivant la revendication 1, caractérisé en ce qu'un ressort (66) est prévu pour le rappel de l'arbre de commande (38) dans une position de non-actionnement de l'interrupteur de fin de course (50, 52).

3. Dispositif d'entraînement électrique suivant une des revendications 1 ou 2, caractérisé en ce que l'arbre de commande (38) est essentiellement coaxial ou d'axe parallèle avec la poulie (8) et présente en tant que butée (36), un bras en saillie radialement au voisinage immédiat de la poulie, de telle sorte que lors du fonctionnement du moteur d'entraînement (2), un moyen de butée agencé sur le cordon (48) vient rencontrer le bras (36) et fait tourner l'arbre de commande (38).

4. Dispositif d'entraînement électrique suivant une des revendications 1 à 3, caractérisé en ce que dans une cage à poulie (4, 6) est disposée au moins une butée (67) supportée à coulissement suivant sa direction longitudinale, en ce qu'une surface de butée (73) de la butée (67) fait saillie hors de la cage à poulie, et en ce que la butée provoque avec sa zone d'extrémité (71) opposée à la surface de butée, l'actionnement du bras (36).

5. Dispositif d'entraînement électrique suivant la revendication 4, caractérisé en ce que le cordon (48) peut passer à travers la butée (67).

6. Dispositif d'entraînement électrique suivant la revendication 1, caractérisé en ce que l'arbre de commande (38) est conçu pour un ancrage sur une partie d'un rail à rideau, de telle sorte que le moteur (2) ne puisse tourner que de manière limitée par rapport à l'arbre de commande (38).

7. Dispositif d'entraînement électrique suivant une des revendications 1 à 6, caractérisé en ce que sur une zone d'extrémité d'un arbre (18) entraîné par le moteur (2) peut être enfilée de manière solidaire en rotation, une poulie (8).
